# EUROPÄISCHE PATENTSCHRIFT

(11) **EP 1 296 632 B1**
(45) Veröffentlichungstag und Bekanntmachung des Hinweises auf die Patenterteilung: **19.09.2007**
(21) Anmeldenummer: 01921003.8
(22) Anmeldetag: 02.04.2001
(51) Int. Cl.: A61H 23/04

(54) **VORRICHTUNG ZUR MASSAGE DER VENA PERFORANTIS**
PERFORANT VEIN MASSAGE DEVICE
DISPOSITIF POUR LE MASSAGE DE LA VEINE PERFORANTE

(30) Priorität: 03.04.2000 AT 5592000
(43) Veröffentlichungstag der Anmeldung: 02.04.2003
(73) Patentinhaber: EVOLUZIONE S.R.L., 31049 Valdobbiadene (Trevisio) (IT)
(72) Erfinder: MIOTTO, Onorio, I-31049 Valdobbiadene, Treviso (IT); KUBELKA, Axel, A-1100 Wien (AT)
(74) Vertreter: Matschnig, Franz
(86) Internationale Anmeldenummer: PCT/AT2001/000094
(87) Internationale Veröffentlichungsnummer: WO 2001/074288

(56) Entgegenhaltungen:
- WO-A-90/09115
- WO-A-98/08470
- GB-A- 2 144 620
- US-A- 4 977 891
- US-A- 5 348 530
- US-A- 5 813 144

## Beschreibung

Die Erfindung betrifft eine Vorrichtung zum Massieren eines Unterschenkels nach dem Oberbegriff von Anspruch 1, mit einem im Fußsohlenbereich eines Benutzers anordenbaren Bodenpolster und einer im Bereich des Unterschenkels anordenbaren Blase, wobei zwischen den Innenräumen des Bodenpolsters und der Blase eine schlauchartige Verbindung besteht. Sie betrifft ferner einen Schuh mit einer Vorrichtung zum Massieren eines Unterschenkels nach dem Oberbegriff von Anspruch 2.

Vorrichtungen zum Behandeln hypostatischer Beinleiden wie z. B. Krampfadern, chronische Venenentzündungen, chronisch venöser Insuffizienz sowie der Nachbehandlung bzw. der Vorbeugung von Thrombosen gewinnen infolge der weiten Verbreitung derartiger Erkrankungen immer mehr an Bedeutung. Der bei solchen Leiden auftretende Rückfluss des Richtung Herzen geleiteten Blutes entsteht als Folge der veränderten Venen. Da diese anatomischen Veränderungen irreversibel sind, ruft der andauernde Rückfluss eine zunehmende Stauung des Blutes in den geschädigten Venen des Unterschenkels hervor. Durch die Stauung kommt es zu Übertritten des Blutes aus den Venen in die umliegende Muskulatur und infolge dessen zu deren Verhärtung. Die immer mehr verhärteten Muskeln können keinen elastischen Druck auf die gestauten Venen ausüben und den Blutabfluss zum Herzen fördern.

Diese anatomischen Veränderungen haben dauernde funktionelle Störungen in Form einer ansteigenden Flüssigkeitsstauung und äußerlichen Schwellung der Unterschenkel zur Folge. Um durch innerliche oder äußere Behandlung diese funktionellen Störungen zu verhüten oder zu heilen, ging man zu anderen Methoden, wie Tragen von Gummistrümpfen; Bandagen und Einlagen, Verödung und Operation, sowie Infusionen über.

Auch sind aus den Dokumenten DE-OS 1955539, FR-OS 2108764, DE 3440638 A1, DE 2122907 B2 und CH 618 879 A5 Vorrichtungen bekannt, die den gesamten Unterschenkels umfassen und diesen Bereich durch Druckausübung massieren, wodurch die Funktion des venösen Blutrückflusses unterstützt werden soll. Nachteilig an den soeben genannten Vorrichtungen ist neben dem für einen Patienten mühevollen Anlegen auch, dass der ganze Unterschenkel massiert wird, was eine sehr leistungsfähige Druckquelle, mit einem entsprechend hohen Energiebedarf voraussetzt. Eine entsprechend leistungsfähige Druckquelle, z. B. eine Druckpumpe, kann aufgrund ihrer Größe bzw. der Größe ihrer Energiequelle, z. B. eines Akkus, die Bewegungsfreiheit eines Patienten stark einschränken. Auch ist bei solchen Vorrichtungen der Zeitraum der therapeutischen Wirkung durch die Lebensdauer der Energiequelle beschränkt.

Die WO 90/09115 beschreibt ein Schuhwerk, welches ein Oberleder aufweist, in dem eine mit einem Fluidum gefüllte Blase angeordnet ist, die über einen Regulator mit einer Pumpe verbunden ist, wobei der Regulator dazu eingerichtet ist, einen konstanten von der Pumpe erzeugten Druck in der Blase aufrecht zu erhalten. Dieses Schuhwerk soll einen optimalen Halt und eine optimale Stützung eines Fußes bewirken. Aus diesem Grund umfasst die Blase den Rist und den Knöchelbereich des Fußes im Wesentlichen vollständig. Jedoch lässt sich durch den konstanten Druck und die großflächige Druckausübung auf den Fuß mit diesem Schuhwerk kein pulsierender und gezielter, die Blutrückflussfunktion unterstützender Druck auf die Venen ausüben.

Die US 5 353 525 A offenbart eine Knöchelstütze, die einer Knöchelverletzung vorbeugen soll. Diese Knöchelstütze weist ein Gestell mit einem "Fersen-Steigbügel" auf, der einen unteren Teil und innere und äußere seitliche Teile aufweist, die im Wesentlichen parallel zu einem Unterschenkel verlaufen. Die inneren seitlichen Teile weisen eine Vinyl-Luftpolster-Folie auf, wie sie beispielsweise aus dem Verpackungsbereich bekannt ist, wobei der innere Teil von dem äußeren Teil gegen Bereiche des Unterschenkels und Knöchels gepresst werden. Zur Behandlung hypostatischer Beinleiden ist diese Knöchelstütze nicht geeignet, da sich mit ihr der Blutrückfluss in Richtung des Herzens bauartbedingt nicht verbessern lässt. Durch ein sehr enges Anlegen der Knöchelstütze kann zwar der Blutfluss in den Fuß gehemmt werden, was jedoch den Nachteil mit sich bringt, dass es über dem Knöchel zu einem Blutstau kommen kann. Therapeutisch ist die Maßnahme einen Blutstau über dem Knöchelbereich herbeizuführen bei hypostatischen Beinleiden jedoch kontraproduktiv, da dadurch der Staudruck in den Venen generell erhöht wird, was zu einem erhöhten Übertritt von Blut aus den Venen in das umgebende Muskelgewebe führen kann.

Aus der US 5 366 439 A ist ein Sportschuh bekannt geworden, der in dem Fersenbereich seiner Sohle eine flache Pumpkammer aufweist, die mit aufblasbaren Blasen verbunden ist, die im Oberschuh so angeordnet sind, dass sie Rist und Knöchel abstützen. Um keinen zu hohen Druck in den Blasen zu erzeugen sind Ventile vorgesehen, die sich bei Überschreitung eines definierten Drucks öffnen und einen Luftaustritt aus den Blasen ermöglichen. Der beschriebene Schuh dient dazu den Fuß- und Knöchelbereich während der Sportausübung zu schützen. Insbesondere soll ein sogenanntes "Überknöcheln" verhindert werden. Wie bei der oben genannten WO 90/09115 lässt sich auch mit diesem Schuh kein den venösen Blutrückfluss verbessender Effekt erzielen, da bauartbedingt kein gezielter Druck auf Venen bzw. therapeutisch sinnvolle Stellen im Fuß bzw. Knöchelbereich ausgeübt wird.

Dass sich die in den drei zulezt genannten Dokumenten offenbarten Vorrichtungen nicht zur Behandlung hypostatischer Beinleiden eignen, ist nicht zuletzt ein Resultat der diesen Lösungen zugrundeliegenden Aufgabenstellung, nämlich einen Schutz des Fuß- und Knöchelbereichs, insbesondere bei Sportausübung oder nach Verletzungen im Knöchelbereich, zu ermöglichen.

Die US A 5 348 530 offenbart einen Knöchel-Stützapparat, der zwei starre Seitenstützen umfasst, an deren Innenseite zwei oder mehr Blasen fixiert werden können, die mit einer im Fersenbereich des Benutzers angeordneten Fußpumpe verbunden werden könne. Die Fußpumpe wird durch normale Aktivitäten wie Gehen und Laufen betätigt. Dabei wird ein enthaltenes Fluidum zwischen den Blasen und der Fußpumpe hin- und herbewegt, was zu einem massierenden Kompressionseffekt führt. Diese Vorrichtung dient vorrangig zur Stützung eines verletzten Knöchels.

US A 5 813 144 beschreibt einen aufklappbaren Schuh sowie eine aufblasbare polsternde Stützstruktur. Der Schuh mit der Stützstruktur besteht aus einem Zehen- und Fersenteil, wobei letzterer über ein Gelenk aufklappbar ist, um das An- und Ablegen des Schuhs zu erleichtern. Die aufblasbare Stützstruktur besteht aus einem Sohlenteil sowie Polsterungen für Knöchel und Unterschenkel an mehreren Stellen, wobei der Knöchelbereich aus Gründen des Tragekomforts ausgespart bleibt. Die Stützstruktur besteht aus Kammern, die miteinander verbunden sind und mittels einer Pumpe, die in die Stützstruktur integriert ist, aufgepumpt werden können, sodass Knöchel und Unterschenkel fest umschlossen sind und der Benutzer optimalen Halt im Schuh hat.

Aus der WO 98/08470 ist eine Vorrichtung bekannt geworden, die allgemein zur Stützung von Gliedmaßen und in einem Anwendungsbeispiel als Knöchelstütze verwendet werden kann. Sie umfasst eine starre Schale, die mit einer Kissenstruktur verbunden und mittels Riemen an den Unterschenkel geschnallt werden kann. Die Kissenstruktur besteht dabei aus Zellen unterschiedlicher Form, Größe und Dicke, um lokal abgestimmt besten Komfort sicherstellen zu können. Die Kombination aus Schale und Kissen kann auch als versiegelte Blase gestaltet und die Schale mit einer Blase im Fersenbereich des Benutzers kombiniert werden, die als Pumpe fungiert. Wenn der Benutzer die Blase im Fersenbereich belastet, wird dadurch ein massierender Effekt auf den Unterschenkel bewirkt.

Eine vorrichtung sowie ein Schah nach dem Oberbegriff von Anspruch 1 bzw. 2 ist aus GB-A-2 144 620 bekannt.

Eine Aufgabe der vorliegenden Erfindung ist es, die physiologischen, funktionellen Aufgaben des blutabführenden Schenkels des Beinkreislaufes zu unterstützen und die Nachteile oben angeführter Vorrichtungen zu vermeiden.

Diese Aufgabe wird mit einer Vorrichtung der eingangs genannten Art erfindungsgemäß dadurch gelöst, dass ein in das Innere eines Schuhes einsetzbares Halteelement mit einem Bodenteil und zumindest einem von diesem nach oben ragenden Seitenteil vorgesehen ist, an dem Seitenteil die Blase befestigt ist und die Blase auf dem Halteelement derart angeordnet ist, dass sie bei Verwendung im Knöchelbereich ausschließlich über der Stelle zu liegen kommt, an der eine Vena perforantis auf der hinteren Knöchelinnenseite unter den Muskeln hervortritt.

Die Unterstützung des Blutrückflusses in den Beinen erfolgt bei einem gattungsgemäßen Schuh dadurch dass in dem auf der Unterschenkelinnenseite gelegenen Seitenteil des Schuhs die Blase befestigt ist und die Blase in dem Schuh so positioniert ist, dass sie bei Verwendung im Knöchelbereich ausschließlich über der Stelle zu liegen kommt, an der eine Vena perforantis auf der hinteren Knöchelinnenseite unter den Muskeln hervortritt.

Der Vena perforantis kommt durch ihre Wirkung als Ventil für den Blutrückfluss im Beinbereich eine besondere Bedeutung zu. Für viele Venenbeschwerden ist ein Versagen dieser Ventilfunktion die Ursache. Unterstützt man die Vena perforantis durch Ausübung eines rhythmischen Druckes, synchron zur Gehbewegung, bei ihrer Aufgabe als Rücklaufventil zu fungieren, so kann es zu einer entscheidenden Linderung von Venenbeschwerden im Beinbereich kommen. Auch in der Prophylaxe von Venenleiden erweist es sich als sinnvoll, die Vena perforantis; durch rhythmische Druckausübung; in ihrer Funktion zu unterstützen.

Um ein möglichst rasches und vollständiges Regenerieren des Bodenpolsters zu erreichen besteht eine günstige Ausführungsform darin, dass in dem Bodenpolster ein federnder Platzhalter eingeschlossen ist, welcher beim Entlasten des Fußes das Arbeitsvolumen im Bodenpolster vergrößert und korrelierend zur Volumsverschiebung einen Kollaps der Blase bewirkt.

Gute mechanische Eigenschaften erreicht man dadurch, dass der federnde Platzhalter aus offenporigem Schaumstoff besteht.

Eine vorteilhafte Ausführungsform besteht darin, dass die Blase, der Bodenpolster und das schlauchartige Verbindungsstück zwischen ihnen aus einem Stück gefertigt sind.

Um die Befestigung der Blase an dem Gestell zu erleichtern, erweist es sich als günstig, dass an der Blase und/oder dem schlauchartigen Verbindungsstück, an ihren dem Fuß abgewandten Oberflächen, eine Tasche angebracht ist, die das Seitenteil aufnehmen kann.

Eine günstige Ausführungsform besteht darin, dass das Seitenteil als von dem Bodenteil nach oben abstehender u-förmiger Bügel ausgebildet ist.

Ein platzsparendes Verstauen der Vorrichtung wird dadurch ermöglicht, dass das Seitenteil umklappbar ist.

Um den Druck in der Blase einstellen zu können, besteht eine vorteilhafte Ausführungsform darin, dass ein Fluidum über ein Ventil, das sich an der dem Fuß abgewandten Seite der Blase befindet, in die Blase, in den Bodenpolster und in das schlauchartige Verbindungsstück ein und/oder ausgelassen werden kann.

Für ein Fixieren der Blase erweist es sich als günstig, dass in dem oberen Bereich des Seitenteils eine Bohrung zur Aufnahme des Ventils und damit zum Fixieren der Blase auf dem Gestell vorgesehen ist.

Um eine große Freiheit in der Formgebung zu haben, erweist es sich als günstig, dass sowohl die Blase als auch der Bodenpolster und die schlauchartige Verbindung zwischen ihnen aus folienverschweissbaren Kunststoff besteht.

Die Fixierung des Gestells am Bein wird dadurch erleichtert, dass das Gestell- mit einem, im oberen Bereich des Seitenteils angebrachten, elastischen Band versehen ist, welches an dem Unterschenkel mit einem Verschluss befestigbar ist.

Anhand einiger Beispiele und der dazugehörigen Figuren soll die Erfindung im folgenden erläutert werden. In den Figuren zeigen:
- Fig. 1: vereinfacht ein Gestell in perspektivischer Ansicht mit daran befestigten Elementen Blase, Bodenpolster und schlauchartige Verbindung;
- Fig. 2: einen senkrechten Schnitt entlang der Längsachse durch einen Schuh, in den eine Blase, ein Bodenpolster und eine schlauchartige Verbindung integriert ist;
- Fig. 3: schematisch ein Gestell mit umlegbaren Bügel, wie in Fig. 1 dargestellt, wobei in der Abbildung das Befestigungsband nicht dargestellt ist;
- Fig.4: ein Gestell, wie in Fig. 3 dargestellt, mit daran befestigter Blase, Druckpolster und schlauchartiger Verbindung.

Fig. 1 zeigt eine vorteilhafte Ausführungsform der Erfindung, wie sie in der therapeutischen Praxis eingesetzt werden kann. Die physiologisch bedeutsame Wirkung geht von einer Blase 1, welche sich über der Vena perforantis befindet, aus. Es ist von entscheidender Bedeutung für den Therapieerfolg, dass sich die Blase über der Stelle befindet an der die Vena perforantis auf der hinteren Knöchelinnenseite unter den Muskeln hervortritt. Nur wenn die Positionierung der Blase über dieser Stelle erfolgt, kann durch sie der gewünschte Effekt erzielt werden. Die Positionierung erfolgt durch individuelle Anpassung des Gestells 8 an den jeweiligen Fuß. Um eine Fixierung gegen seitliches Verrutschen zu erreichen, wird das Ventil 9, welches sich an der vom Fuß abgewandten Seite der Blase befindet, durch eine Bohrung, die sich im oberen Bereich des Seitenteils 13 des Gestells 8 befindet, gesteckt. Diese Ausführung bewirkt, dass die Blase 1 an ihrer Position gehalten wird. Es hat sich in klinischen Versuchen herausgestellt, dass durch eine rhythmisch - dynamische Druckausübung auf die Vena perforantis der größte therapeutische Nutzen zu ziehen ist. Aus diesem Grund erfolgt die Druckerzeugung über einen, im Fersenbereich angesiedelten, Bodenpolster 2, der im Rhythmus der Gehbewegung durch das Körpergewicht komprimiert wird. Zur besseren Regenerierung des Bodenpolsters 2 während der Entlastungsphase des Fußes, ist der ganze Volumenbereich des Polster mit einem spongiosem Material 4 gefiillt, z. B. ein offenporiger Schaumstoff mit hoher Elastizität. Der Bodenpolster 4 steht über ein schlauchartiges Verbindungsstück 3, welches in der dargestellten Ausführung die Form eines breiten Schlauches hat, der sich nach ein paar Zentimetern in zwei Stränge teilt und dann wieder vereint, in Verbindung mit der Blase 1. Die in Fig. 1 gezeigte Formgebung des Verbindungsstückes 3 hat den Vorteil, dass dadurch eine Ausnehmung im Knöchelbereich entsteht, und durch die Druckweiterleitung vom Bodenpolster 2 zur Blase 1 keine Druckausübung auf den Knöchel verursacht wird. Ein Einbau der gesamten Vorrichtung in einen Schuh wird durch diese spezielle Formgebung des Verbindungsstückes 3 ebenfalls erleichtert. Die Ausdehnung des Druckpolsters 2, während der Entlastungsphase des Fußes, führt zu einer Verschiebung des Arbeitsvolumens von der Blase 1 zum Bodenpolster 2, wodurch ein Kollaps der Blase 1 verursacht wird. Bei dem Stoff, der dabei im System Bodenpolster- Verbindungsstück- Blase verschoben wird, handelt es sich um ein Fluidum. Der Bodenpolster 2 ist in der dargestellten Anordnung auf dem Boden des Gestells 8 angeklebt.

Um die Fixierung des Stativs 8 am Fuß zu optimieren wird ein teilelastisches Band 10, welches um den Unterschenkel gelegt wird am Stativ befestigt. Um dem Träger der Vorrichtung Unannehmlichkeiten, die vom Druck geschwollener Venen herrühren, zu ersparen und um den herzwärtsgerichteten Blutrückffuss nicht zu behindern ist das Band so ausgeführt, dass es auf Venendruck elastisch reagiert. Die Anpassung an verschiedene Unterschenkeldurchmesser erfolgt in der in Fig. 1 gezeigten Darstellung über einen Klettverschluss. Es sind aber auch andere nicht allzu raumfordernde Verschlüsse denkbar.

In Fig. 2 ist ein Schuh 5 mit einer integrierten Therapieeinheit bestehend aus einem Bodenpolster im Fersenbereich 2, der mit einem offenporigen, elastischen Material 4 gefüllt ist, sowie eine Blase 1 die über der Vena perforantis platziert ist und einem schlauchartigen Verbindungsteil 3, dargestellt. Die Integrierung der Therapieeinheit in einen Schuh hat den Vorteil, dass ein Anlegen und Anpassen des Gestells 8 entfällt und nur der Schuh angezogen werden muss. Für gebrechliche Patienten wird dadurch das Anlegen der Therapieeinheit wesentlich vereinfacht. Die Positionierung der einzelnen Elemente muss beim Einbau in den Schuh individuell, dem jeweiligen Fuß entsprechend, vorgenommen werden. Der Einsatz eines solchen Schuhes auch im Freizeitbereich erscheint in vielerlei Hinsicht zweckmäßig. So kann bei längeren Fußmärschen, wie sie z. B. bei der Besichtigung von Städten vorkommen können, das venöse System unterstützt und Ermüdungserscheinungen vorgebeugt werden. Auch bei längeren Flügen ist eine Unterstützung des Blutrückflusses aus den Beinen in Richtung des Herzens, durch das Tragen solcher Schuhe in Verbindung mit einfachen Übungen, z. B. Auf- und Abwippen der Fußsohlen, möglich:

In Fig. 3 ist ein Gestell 8 dargestellt, bei dem der Seitenteil 7 als u-förmiger Bügel geformt ist. Der Seitenteil 7 kann so umgeklappt werden, dass er flach auf dem Bodenteil des Gestells 8 zu liegen kommt. Diese Maßnahme erleichtert den Transport des Gestells bzw. ermöglicht ein einfaches und platzsparendes Verstauen. Ist es therapeutisch nicht notwendig die Vorrichtung permanent zu tragen, so kann sie leicht in einer Tasche verstaut werden und im Bedarfsfall angelegt werden.

Fig.4 zeigt ein Gestell 8, wie es in Fig. 3 dargestellt ist, mit daran befestigter Blase 1, Bodenpolster 2 und schlauchartigem Verbindungsstück 3, wobei auf den dem Fuß abgewandten Oberflächen von Blase 1 und schlauchartigem Verbindungsstück 3 eine Tasche 6 angebracht ist, die den als Bügel ausgeformten Seitenteil 7 aufnehmen kann. Die Blase 1 und das schlauchartige Verbindungsstück 3 werden mit der Tasche 6, die sich auf den Außenflächen der beiden Teile befindet an dem Gestell 8 befestigt, indem man die Tasche 6 über den Seitenteil 7 zieht. Die Tasche 6 ist so gebaut, dass der Seitenteil 7 vollständig und eng anliegend hineinpasst. Die Tasche 6 ist aus einem reißfesten, nicht elastischen und folienverschweißbaren Kunststoff hergestellt. Durch den soeben beschriebenen Aufbau wird die Montage der Vorrichtung wesentlich vereinfacht. Die Blase 1, der Bodenpolster 2 und das schlauchartige Verbindungsstück 3 können somit getrennt von dem Gestell 8 transportiert und leicht verstaut werden.

## Patentansprüche

1. Vorrichtung zum Massieren eines Unterschenkels, mit einem im Fußsohlenbereich eines Benutzers anordenbaren Bodenpolster (2) und einer im Bereich des Unterschenkels anordenbaren Blase (1), wobei zwischen den Innenräumen des Bodenpolsters (2) und der Blase (1) eine schlauchartige Verbindung (3) besteht, genau eine Blase (1) vorgesehen ist und bei Auftreten des Fußes durch das auf den Bodenpolster (2) wirkende Körpergewicht eine Druckausübung der Blase auf das Bein nur auf einer Seite des Unterschenkels erfolgt, **dadurch gekennzeichnet, dass** ein in das Innere eines Schuhes einsetzbares Halteelement (8) mit einem Bodenteil (12) und zumindest einem von diesem nach oben ragenden Seitenteil (13, 7) vorgesehen ist, an dem Seitenteil die Blase (1) befestigt ist und die Blase (1) auf dem Halteelement (8) derart angeordnet ist, dass sie bei Verwendung im Knöchelbereich ausschließlich über der Stelle zu liegen kommt, an der eine Vena perforantis auf der hinteren Knöchelinnenseite unter den Muskeln hervortritt.

2. Schuh mit Vorrichtung zum Massieren eines Unterschenkels, mit einem im Fußsohlenbereich eines Benutzers anordenbaren Bodenpolster (2) und einer im Bereich des Unterschenkels anordenbaren Blase (1), wobei zwischen den Innenräumen des Bodenpolsters (2) und der Blase (1) eine schlauchartige Verbindung (3) besteht, genau eine Blase vorgesehen ist und bei Auftreten des Fußes durch das auf den Bodenpolster (2) wirkende Körpergewicht eine Druckausübung der Blase (1) auf das Bein nur auf einer Seite des Unterschenkels erfolgt, **dadurch gekennzeichnet, dass** die Blase (1) in einem auf der Unterschenkelinnenseite gelegenen Seitenteil des Schuhs (5) befestigt ist und die Blase in dem Schuh so positioniert ist, dass sie bei Verwendung im Knöchelbereich ausschließlich über der Stelle zu liegen kommt, an der eine Vena perforantis auf der hinteren Knöchelinnenseite unter den Muskeln hervortritt.

3. Gegenstand nach einem der Ansprüche 1 oder 2, **dadurch gekennzeichnet, dass** in dem Bodenpolster (2) ein federnder Platzhalter (4) eingeschlossen ist, welcher beim Entlasten des Fußes das Arbeitsvolumen im Bodenpolster vergrößert und korrelierend zur Volumsverschiebung einen Kollaps der Blase (1) bewirkt.

4. Gegenstand nach Anspruch 3, **dadurch gekennzeichnet, dass** der federnde Platzhalter aus offenporigem Schaumstoff besteht.

5. Gegenstand nach einem der Ansprüche 1 bis 4, **dadurch gekennzeichnet, dass** die Blase (1), der Bodenpolster (2) und das schlauchartige Verbindungsstück (3) zwischen ihnen aus einem Stück gefertigt sind.

6. Gegenstand nach Anspruch 5 rückbezogen auf Anspruch 1, **dadurch gekennzeichnet, dass** an der Blase (1) und/oder dem schlauchartigen Verbindungsstück (3), an ihren dem Fuß abgewandten Oberflächen, eine Tasche (6) angebracht ist, die das Seitenteil (7) des Halteelements (8) aufnehmen kann.

7. Gegenstand nach Anspruch 1 oder einem der Ansprüche 3 bis 6 rückbezogen auf Anspruch 1, **dadurch gekennzeichnet, dass** das Seitenteil (7) des Halteelements (8) als von dem Bodenteil (12) nach oben abstehender u-förmiger Bügel ausgebildet ist.

8. Gegenstand nach Anspruch 1 oder einem der Ansprüche 3 bis 7 rückbezogen auf Anspruch 1, **dadurch gekennzeichnet, dass** das Seitenteil (7) des Halteelements (8) umklappbar ist.

9. Gegenstand nach einem der Ansprüche 1 bis 8, **dadurch gekennzeichnet, dass** ein Fluidum über ein Ventil (9), das sich an der dem Fuß abgewandten Seite der Blase (1) befindet, in die Blase (1), in den Bodenpolster (2) und in das schlauchartige Verbindungsstück (3) ein- und/ oder ausgelassen werden kann.

10. Gegenstand nach Anspruch 1 oder einem der Ansprüche 3 bis 9 rückbezogen auf Anspruch 1, **dadurch gekennzeichnet, dass** in dem oberen Bereich des Seitenteils (7) des Halteelements (8) eine Bohrung (14) zur Aufnahme des Ventils (9) und damit zum Fixieren der Blase (1) auf dem Halteelement (8) vorgesehen ist.

11. Gegenstand nach einem der Ansprüche 1 bis 10,**dadurch gekennzeichnet, dass** sowohl die Blase (1) als auch der Bodenpolster (2) und die schlauchartige Verbindung (3) zwischen ihnen aus folienverschweissbaren Kunststoff besteht.

12. Gegenstand nach Anspruch 1 oder einem der Ansprüche 3 bis 11 rückbezogen auf Anspruch 1, **dadurch gekennzeichnet, dass** das Halteelement (8) mit einem, im oberen Bereich des Seitenteils (7) des Halteelements (8) angebrachten, elastisehen Band (10) versehen ist, welches an dem Unterschenkel mit einem Verschluss befestigbar ist.

## Claims

1. Apparatus for massaging a lower leg, with a base cushion (2) adapted to be positioned in the area of the sole of a user's foot and a bubble (1) that can be arranged in the area of the lower leg, and with a tubular connection (3) existing between the inner spaces of the base cushion (2) and the bubble (1); with exactly one bubble (1) being provided, and an exertion of pressure of the bubble on the leg taking place only on one side of the lower leg due to the bodyweight acting on the base cushion (2) during foot activity, **characterised in that** a retaining element (8), which can be inserted into the inside of a shoe, with a base section (12) and at least one side frame (7, 13), extending from this upwards, is provided, the bubble (1) being fixed to said side frame and the bubble (I) being arranged on the retaining element (8) in such a way that when it is used in the area of the ankle it comes to be lying exclusively over the place at which a perforating vein is emerging under the muscles on the back inner side of the ankle.

2. Shoe with apparatus for massaging a calf muscle, with a base cushion (2) located in the area of the sole of a user's foot and a bubble (1) located in the area of the calf, such that between the inner spaces of the base cushion (2) and the bubble there is a tubular connection (3); exactly one bubble (1) is provided and, at the emergence of the foot because of the bodyweight acting on the base cushion (2), there takes place an exertion of force of the bubble (1) on the leg only on one side of the calf, **characterised in that** the bubble (1) is fixed on one of the side frames of the shoe (5) located on the calf inner side, and the bubble is positioned in the shoe in such a way that when it is used in the ankle area it comes to be lying exclusively over the place at which a perforating vein is emerging on the back ankle inner side under the muscles.

3. Item according to one of the claims 1 or 2, **characterised in that** on the base cushion (2) an elastic placeholder (4) is included, which, at being unburdened by the foot, enlarges the operating volume in the base cushion and effects a collapse in the bubble (1) correlative to the volume displacement.

4. Item according to claim 3, **characterised in that** the elastic placeholder consists of open-pored foam.

5. Item according to one of the claims 1 to 4, **characterised in that** the bubble (1), the base cushion (2) and the tubular connecting piece (3) are between themselves made of one piece of material.

6. Item according to claim 5 relating back to claim 1, **characterised in that** a pocket (6), which can be accommodated by the side frame (7) of the retaining element (8), is installed on the bubble (1) and/or the tubular connecting piece (3), on their surfaces facing away from the foot.

7. Item according to claim 1 or one of the claims 3 to 6 relating back to claim 1, **characterised in that** the side frame (7) of the retaining element (8) is designed as a U-shaped yoke sticking upwards out of the base section (12).

8. Item according to claim 1 or one of the claims 3 to 7 relating back to claim 1, **characterised in that** the side frame (7) of the retaining element (8) is stowable.

9. Item according to one of the claims 1 to 8, **characterised in that** a fluid can be let into or out of the bubble (1), the base cushion (2) and the tubular connecting piece (3) by a valve (9) which can be found on the opposite side of the bubble (1) to the foot.

10. Item according to claim 1 or one of the claims 3 to 9 relating back to claim 1, **characterised in that** in the upper area of the side frame (7) of the retaining element (8) there is provided a hole (14) for accommodating the valve (9) and with it for fixing the bubble (1) to the retaining element (8).

11. Item according to one of the claims 1 to 10, **characterised in that** both the bubble (1) as well as the base cushion (2) and the tubular connection (3) between them consist of foil-sealable plastic.

12. Item according to claim 1 or one of the claims 3 to 11 relating back to claim 1, **characterised in that** the retaining element (8) is provided with an elastic band (10) attached in the upper area of the side frame (7) of the retaining element (8), which can be affixed to the calf with a fastener.

## Revendications

1. Dispositif pour masser une jambe, avec un rembourrage de base (2) pouvant être disposé dans la zone de la plante du pied d'un utilisateur et avec une vessie (1) pouvant être disposée dans la zone de la jambe, une liaison de type tubulaire (3) existant entre les espaces intérieurs du rembourrage de base (2) et de la vessie (1), précisément une vessie (1) étant prévue, et, lors de l'appui du pied, en raison du poids du corps agissant sur le rembourrage de base (2), une pression de la vessie sur la jambe ne s'exerçant que d'un côté de la jambe, **caractérisé en ce qu'**un élément de retenue (8) pouvant être inséré à l'intérieur d'une chaussure est prévu avec une partie de base (12) et avec au moins une partie latérale (13, 7) faisant saillie depuis cette dernière vers le haut, **en ce que** la vessie (1) est fixée sur la partie latérale, et **en ce que** la vessie (1) est disposée sur l'élément de retenue (8) de telle sorte qu'elle vienne en appui, lors d'une utilisation dans la zone de la cheville, uniquement sur l'endroit où une veine perforante fait saillie sur la face intérieure arrière de la cheville, sous les muscles.

2. Chaussure avec un dispositif pour masser une jambe, avec un rembourrage de base (2) pouvant être disposé dans la zone de la plante du pied d'un utilisateur et avec une vessie (1) pouvant être disposée dans la zone de la jambe, une liaison de type tubulaire (3) existant entre les espaces intérieurs du rembourrage de base (2) et de la vessie (1), précisément une vessie étant prévue, et, lors de l'appui du pied, en raison du poids du corps agissant sur le rembourrage de base (2), une pression de la vessie (1) sur la jambe ne s'exercant que d'un côté de la jambe, **caractérisé en ce que** la vessie (1) est fixée dans une partie latérale de la chaussure (5) placée sur la face intérieure de la jambe, et **en ce que** la vessie est positionnée dans la chaussure de telle manière qu'elle vienne en appui, lors d'une utilisation dans la zone de la cheville, uniquement sur l'endroit où une veine perforante fait saillie sur la face intérieure arrière de la cheville sous les muscles.

3. Objet selon l'une quelconque des revendications 1 ou 2, **caractérisé en ce qu'**est intégré, dans le rembourrage de base (2), un support de positionnement élastique (4) qui, lors du soulèvement du pied, augmente le volume de travail dans le rembourrage de base et provoque, en corrélation avec le déplacement volumique, un affaissement de la vessie (1).

4. Objet selon la revendication 3, **caractérisé en ce que** le support de positionnement élastique se compose d'une matière alvéolaire à pores ouverts.

5. Objet selon l'une quelconque des revendications 1 à 4, **caractérisé en ce que** la vessie (1), le rembourrage de base (2) et la pièce de liaison de type tubulaire (3) sont fabriqués en une seule pièce.

6. Objet selon la revendication 5 en référence à la revendication 1, **caractérisé en ce qu'**une poche (6) est placée sur la vessie (1) et/ou la pièce de liaison de type tubulaire (3), au niveau de leurs surfaces opposées au pied, cette poche pouvant loger la partie latérale (7) de l'élément de retenue (8).

7. Objet selon la revendication 1 ou l'une quelconque des revendications 3 à 6 en référence à la revendication 1, **caractérisé en ce que** la partie latérale (7) de l'élément de retenue (8) est conçue comme un arceau en forme de u faisant saillie depuis la partie de base (12) vers le haut.

8. Objet selon la revendication 1 ou l'une quelconque des revendications 3 à 7 en référence à la revendication 1, **caractérisé en ce que** la partie latérale (7) de l'élément de retenue (8) peut être rabattue.

9. Objet selon l'une quelconque des revendications 1 à 8, **caractérisé en ce qu'**un fluide peut être admis et/ou évacué, dans la vessie (1), dans le rembourrage de base (2) et dans la pièce de liaison de type tubulaire (3), par l'intermédiaire d'une soupape (9) qui se trouve au niveau de la face de la vessie (1) opposée au pied.

10. Objet selon la revendication 1 ou l'une quelconque des revendications 3 à 9 en référence à la revendication 1, **caractérisé en ce qu'**un trou (14) servant à loger la soupape (9) et servant ainsi à fixer la vessie (1) sur l'élément de retenue (8) est prévu dans la zone supérieure de la partie latérale (7) de l'élément de retenue (8).

11. Objet selon l'une quelconque des revendications 1 à 10, **caractérisé en ce qu'**aussi bien la vessie (1) que le rembourrage de base (2) et la liaison de type tubulaire (3) se composent d'une matière plastique pouvant être soudée par film.

12. Objet selon la revendication 1 ou l'une quelconque des revendications 3 à 11 en référence à la revendication 1, **caractérisé en ce que** l'élément de retenue (8) est pourvu d'une bande élastique (10) placée dans la zone supérieure de la partie latérale (7) de l'élément de retenue (8), qui peut être fixée au niveau de la jambe avec une fermeture.
